# EUROPÄISCHE PATENTSCHRIFT

(11) **EP 1 914 472 B1**
(45) Veröffentlichungstag und Bekanntmachung des Hinweises auf die Patenterteilung: **02.09.2009**
(21) Anmeldenummer: 07117934.5
(22) Anmeldetag: 05.10.2007
(51) Int. Cl.: F21S 8/10, F21V 29/00, F21V 29/02, F21V 31/00, F21K 7/00

(54) **Beleuchtungsvorrichtung für Fahrzeuge**
Illumination device for vehicles
Dispositif d'éclairage pour véhicules

(30) Priorität: 19.10.2006 DE 102006049299
(43) Veröffentlichungstag der Anmeldung: 23.04.2008
(73) Patentinhaber: Hella KGaA Hueck & Co., 59552 Lippstadt (DE)
(72) Erfinder: Wüller, Martin, 48231 Warendorf (DE); Buthe, Guido, 33178 Borchen (DE)
(74) Vertreter: Downar, Michael

(56) Entgegenhaltungen:
- EP-A- 1 643 188
- WO-A-02/097884
- WO-A-20/05116520
- DE-A1- 10 227 720
- US-A1- 2005 201 098

## Beschreibung

Die Erfindung betrifft eine Beleuchtungsvorrichtung für Fahrzeuge nach dem Oberbegriff des Patentanspruchs 1.

Aus der DE 10 2004 025 623 A1 ist eine Beleuchtungsvorrichtung für Fahrzeuge bekannt, die zum einen eine Lichtquellenanordnung mit einer Mehrzahl von Lichtquellen und zum anderen eine Wärmeableitanordnung zum Austausch von Wärme zwischen der Lichtquellenanordnung und einem Luftstrom vorsieht. Die Wärmeableitanordnung ist der Lichtquellenanordnung zugeordnet und weist ein Kühlelement mit Kühlflächen auf, entlang derer Luftleitkanäle ausgebildet sind. Das Kühlelement ist als ein Kühlkörper ausgebildet und schließt sich unmittelbar an eine Lichtquelle der Lichtquellenanordnung an. Die Kühlflächen des Kühlelementes sind derart geformt, dass der Luftstrom im Wesentlichen in Richtung einer Lichtabstrahlrichtung der Lichtquellen geführt ist, so dass der Luftstrom dazu genutzt werden kann, eine Abschlussscheibe der Beleuchtungsvorrichtung eis- und beschlagfrei zu halten. Damit die Lichtquellen ausreichend gekühlt werden, weist die Wärmeableitanordnung einen Wärmeüberträger auf, der eine Kühlung des Luftstroms bewirkt. Die Einhaltung der Betriebstemperatur der Lichtquellen wird somit im Wesentlichen durch Temperierung des Luftstromes bewirkt.

Aus der DE 102 27 720 A1 ist eine Beleuchtungsvorrichtung für Fahrzeuge bekannt, die eine Lichtquellenanordnung mit einer Lichtquelle und einer Wärmeableitanordnung mit einem Kühlkörper vorsieht. Der Kühlkörper ist unmittelbar der Lichtquelle zugeordnet, so dass die Kühlung der Lichtquelle durch eine gezielte Luftführung ermöglicht wird. Der Kühlkörper ist jeweils einer Lichtquelle zugeordnet.

Aus der US 2005/201098 A1 ist eine Beleuchtungsvorrichtung für Fahrzeuge bekannt, die zum einen eine Lichtquellenanordnung mit einer Mehrzahl von in einer Erstreckungsebene angeordnete Lichtquellen und zum anderen eine Wärmeableitungsanordnung mit einem Kühlelement zum Austausch von Wärme zwischen der Lichtquellenanordnung und einem Luftstrom aufweist. Das Kühlelement erstreckt sich rückseitig der Lichtquelle bzw. eines der Lichtquelle zugeordneten Reflektors, wobei nach hinten abragende Ränder des Kühlelementes in einer gemeinsamen Erstreckungsebene angeordnet sind.

Aufgabe der vorliegenden Erfindung ist es, eine Beleuchtungsvorrichtung für Fahrzeuge derart weiterzubilden, dass auf einfache Weise ein vorgegebenes Betriebstemperaturregime für eine Lichtquellenanordnung mit einer Mehrzahl von Lichtquellen langzeitstabil gewährleistet ist.

Zur Lösung dieser Aufgabe weist die Erfindung die Merkmale des Patentanspruchs 1 auf.

Der besondere Vorteil der Erfindung besteht darin, dass für eine Mehrzahl von Lichtquellen die Einhaltung eines vorgesehenen Betriebstemperaturbereiches gewährleistet werden kann. Nach der Erfindung ist ein Kühlelement der Wärmeableitanordnung in Richtung des Luftstromes verbreitert ausgebildet, so dass die Kühlleistung bzw. Kühlwirkung des Kühlelementes in Richtung des Luftstromes ansteigt. Diese ansteigende Kühlwirkung des Kühlelementes dient als Kompensation für die sich einstellende Erwärmung des entlang des Kühlkörpers geführten Luftstromes, so dass durch Überlagerung von Luftstrom und Kühlwirkung durch Kühlelemente sich eine gleichmäßige Kühlung der entlang des Luftstromes angeordneten Lichtquellen einstellt. Nach der Erfindung ist der Grad der Verbreiterung des Kühlelementes in Richtung des Luftstromes bzw. der Grad der Quererstreckung des Kühlelementes, die senkrecht zur Richtung des Luftstromes verläuft, abhängig von der Geschwindigkeit und/oder der Temperatur des Luftstromes und/oder abhängig vom Abstand benachbarter Lichtquellen der Lichtquellenanordnung. Der Anstieg der Breite des Kühlelementes ist beispielsweise größer, wenn sich der Luftstrom stärker erwärmt, beispielsweise bei geringerer Geschwindigkeit des Luftstromes bzw. geringerem Abstand der Lichtquellen zueinander. Das Kühlelement kann einstückig oder mehrstückig ausgebildet sein. Wesentlich ist, dass die Kühlwirkung des Kühlelementes oder einer Mehrzahl von reihenförmig angeordneten und gegebenenfalls beabstandeten Kühlelementen in Richtung des Luftstromes ansteigt.

Nach einer Weiterbildung der Erfindung verbreitert sich das Kühlelement entlang eines rückseitigen Randes und/oder eines seitlichen Randes desselben, so dass die Kühlwirkung des Kühlelementes in Abhängigkeit von der Anzahl der Lichtquellen bzw. der vorgesehenen Anordnung derselben variiert werden kann. Vorteilhaft kann hierdurch insbesondere der Grad der Kühlwirkung an die lichttechnischen Erfordernisse angepasst werden.

Nach einer Weiterbildung der Erfindung kann sich das Kühlelement kontinuierlich oder stufenförmig in Richtung des Luftstromes verbreitern, so dass Bauraumerfordernisse berücksichtigt werden können.

Nach einer Weiterbildung der Erfindung weist die Wärmeableitanordnung einen Lüfter zur Erzeugung des Luftstromes auf, so dass die Erwärmung des Luftstromes, der entlang des Kühlelementes geführt ist, verringert werden kann.

Nach einer Weiterbildung der Erfindung weist das Kühlelement eine Mehrzahl von Kühlflächen auf, die sich senkrecht zur Richtung des Luftstromes erstrecken. Die Länge dieser Kühlflächen vergrößert sich kontinuierlich oder schlagartig in Richtung des Luftstromes. Hierdurch kann die Kühlleistung des Kühlelementes entsprechend erhöht werden.

Nach einer Weiterbildung der Erfindung können ein oder mehrere Kühlelemente um einen Öffnungswinkel geneigt zu der Richtung des Luftstromes angeordnet sein. Zwischen den geneigten angeordneten Kühlelementen können die Kühlflächen angeordnet sein, so dass die Kühlleistung entlang der Luftstromrichtung ansteigt.

Nach einer Weiterbildung der Erfindung kann das Kühlelement auch als eine Metallisierung ausgebildet sein, die auf einer mit LEDs und/oder LED-Chips versehenen Trägerplatine aufgebracht ist. Die beabstandet zueinander angeordneten Kühlelemente weisen in Richtung des Luftstromes jeweils eine vergrößerte Fläche auf, so dass eine Kompensation zu der Erwärmung des Luftstromes geschaffen wird.

Weitere Vorteile der Erfindung ergeben sich aus den weiteren Unteransprüchen.

Ausführungsbeispiele der Erfindung werden nachfolgend anhand der Zeichnungen näher erläutert.

Dabei zeigt:
- Fig. 1: einen Längsschnitt durch eine Beleuchtungsvorrichtung nach einer ersten Ausführungsform mit einem sich entgegen der Richtung des Luftstroms verjüngenden Kühlelement für eine Mehrzahl von Lichtquellen einer Lichtquellenanordnung,
- Fig. 2: einen Längsschnitt durch eine Beleuchtungsvorrichtung nach einer zweiten Ausführungsform, wobei mehrere Kühlelemente einer Wärmeableitanordnung um einen Öffnungswinkel geneigt zur Richtung des Luftstromes angeordnet sind, und
- Fig. 3: eine Draufsicht auf eine Beleuchtungsvorrichtung nach einer dritten Ausführungsform mit LED-Chips als Lichtquellen, die auf einer Trägerplatine aufbringbar sind und denen jeweils Metallisierungen als Kühlelemente zugeordnet sind, deren Flächen in Richtung des Luftstromes ansteigen.

Eine erfindungsgemäße Beleuchtungsvorrichtung kann als Scheinwerfer oder als eine Heckleuchte für Fahrzeuge eingesetzt werden.

Nach einer ersten Ausführungsform einer Beleuchtungsvorrichtung gemäß Figur 1 ist eine Lichtquellenanordnung 1 und eine Wärmeableitanordnung 2 vorgesehen.

Die Lichtquellenanordnung 1 besteht aus einer Mehrzahl von Lichtquellen 3, vorzugsweise Leuchtdioden (LED) 3, die in einer Erstreckungsebene E angeordnet sind. Die Leuchtdioden 3 erstrecken sich beispielsweise zweidimensional entsprechend einem Leuchtfeld. Alternativ können sich die Leuchtdioden 3 auch in einer Reihe erstrecken, die parallel zu einer Richtung R eines geführten Luftstromes verläuft.

Zur Bildung des geführten Luftstromes in Richtung R weist die Wärmeableitanordnung 2 einen Lüfter 4 auf, der an einem ersten Ende 5 der Wärmeableitanordnung 2 angeordnet ist.

Die Leuchtdioden 3 der Lichtquellenanordnung 1 sind mechanisch und thermisch mit einem sich an einer Rückseite derselben erstreckenden Kühlelement 6 der Wärmeableitanordnung 2 verbunden. Im vorliegenden Ausführungsbeispiel ist das Kühlelement einstückig ausgebildet und weist einen sich unmittelbar an der Rückseite der Leuchtdioden 3 anschließenden Kühlkörper 7 mit einer Mehrzahl von senkrecht zur Richtung R des Luftstromes angeordneten Kühlflächen 8 auf.

Das Kühlelement 6 ist in Richtung R des Luftstromes verbreitert ausgebildet, wobei eine Breite B2 an einem zweiten Ende 9 der Lichtquellenanordnung 1 größer ist als eine Breite B1 an dem ersten Ende 5 der Lichtquellenanordnung 1. Im vorliegenden Ausführungsbeispiel steigt die Breite B bzw. die Oberfläche zur Wärmeabgabe des Kühlelementes 6 in Richtung R des Luftstromes kontinuierlich unter Bildung einem schräg verlaufenden rückseitigen Rand 10 des Kühlelementes 6 an. Die Breite des Kühlkörpers 7 des Kühlelementes 6 ist konstant. Zur Erhöhung der Kühlwirkung des Kühlelementes 6 in Richtung R des Luftstromes steigen die Längen der Kühlflächen 8, die sich jeweils senkrecht zur Richtung R des Luftstromes erstrecken, an. Die Längen der Kühlflächen 8 sind auf die Geschwindigkeit und/oder Temperatur des Luftstromes und/oder eines Abstandes A benachbarter Leuchtdioden 3 abgestimmt, so dass die Betriebstemperatur aller Leuchtdioden 3 in einem vorgegebenen Betriebstemperaturrahmen verbleiben. Ist der Abstand A der Lichtquellen 3 beispielsweise geringer gewählt, steigen die Längen der Kühlflächen 8 stärker an. Durch das Nivellieren der Betriebstemperaturen der Lichtquellen 3 wird eine unerwünschte Variierung des Lichtstromes bzw. der Farbe der Lichtquellen vermieden.

Zur Führung des Luftstromes in Richtung R entlang der Kühlflächen 8 kann durch nicht dargestellte Leitwandungen ein Luftkanal vorgesehen sein.

Alternativ kann das Kühlelement 6 in Richtung R des Luftstromes auch stufenförmig ansteigen. Dies hängt im Übrigen auch davon ab, ob die Lichtquellen 3 in einer gemeinsamen Ebene oder stufenförmig zueinander angeordnet sind. Alternativ kann das Kühlelement 6 auch aus mehreren Kühlelementsegmenten bestehen, die unter direkter Anlage derselben oder beabstandet zueinander in einer parallel zur Richtung des Luftstromes verlaufenden Reihe angeordnet sind.

Nach einer zweiten Ausführungsform der Beleuchtungsvorrichtung gemäß Figur 2 kann ein Kühlelement 16 mit einer Mehrzahl von um einen Öffnungswinkel Ö geneigt angeordneten Kühlkörpern 17 ausgebildet sein. Zwischen den Kühlkörpern 17 verlaufen Kühlflächen 18. Die Anordnung der Kühlkörper 17 und der Kühlflächen 18 verläuft in Richtung R des Luftstromes und Bildung einer vergrößerten Breite B', die sich senkrecht zur Richtung R des Luftstromes erstreckt. An einem ersten Ende 15 des Kühlelementes 16 weist dieses eine relativ kleine Breite B1'; an einem zweiten Ende 19 des Kühlelementes 16 weist dieses eine relativ große Breite B2' auf. Ein seitlicher Rand 20 des Kühlelementes 16, der sich im Wesentlichen senkrecht zu der Erstreckungsebene E und senkrecht zu einem rückseitigen Rand des Kühlelementes 17 erstreckt, ist verbreitert ausgebildet. In Figur 2 ist die Beleuchtungsvorrichtung von einer Rückseite her betrachtet. Die Lichtquellen erstrecken sich auf einer Vorderseite der Kühlkörper 18 und sind in der Figur 2 durch diese verdeckt.

Nach einer dritten Ausführungsform einer Beleuchtungsvorrichtung gemäß Figur 3 sind die Lichtquellen als LED-Chips ausgebildet, die über Anschlüsse 25 auf einer gemeinsamen Trägerplatine 24 angeordnet sind. Unmittelbar benachbart zu den Anschlüssen 25 der LED-Chips ist eine quadratische Metallisierung 26 als Kühlelement (Kühlfläche) aufgebracht, die unmittelbar mit den Anschlüssen 25 kontaktiert ist. An die Metallisierung 26 schließt sich auf einer den Anschlüssen 25 gegenüberliegenden Seite eine Leiterbahn 27 an, die zu Bauteilen einer Ansteuereinrichtung für die LED-Chips führt.

Die Trägerplatine 24 ist aufrecht angeordnet. Da die Luft infolge des thermischen Auftriebes in vertikaler Richtung nach oben bewegt wird, sind die Metallisierungen 26 in vertikaler Richtung hin verlaufend flächengrößer bzw. breiter ausgebildet. In einem unteren Bereich 28 der Trägerplatine 24 weist die Metallisierung 26 eine Breite B1" auf, die wesentlich kleiner ist als eine Breite B2" in einem oberen Bereich 29 der Trägerplatine 24. Die in vertikaler Richtung in einer Reihe angeordneten Metallisierungen 26 sind beabstandet zueinander angeordnet. Hierdurch ergibt sich eine stufenförmige Steigerung der Kühlflächen in vertikaler Richtung nach oben, wobei zwischen dem vermittels der Metallisierungen 26 bewirkten Kühlwirkungsniveau ein Null-Niveau vorliegt.

Bei der Beleuchtungsvorrichtung gemäß Figur 3 liegt eine natürliche Konvektion vor, ohne dass zusätzlich ein Lüfter in die Beleuchtungsvorrichtung integriert ist.

Bei den Ausführungsformen gemäß den Figuren 1 und 2 liegt eine erzwungene Konvektion vor, wobei in der Wärmeableitanordnung 2 der Lüfter 4 integriert ist.

Es versteht sich, dass die Lichtquellenanordnung 1 und die Wärmeableitanordnung 2 in einem nicht dargestellten Gehäuse der Beleuchtungsvorrichtung integriert angeordnet ist. Den Lichtquellen 3 können Reflektoren oder andere Lichtführungsmittel zugeordnet sein. In Lichtabstrahlrichtung 11 vor den Lichtquellen 3 ist vorzugsweise eine transparente Abdeckscheibe angeordnet, die eine Öffnung des Gehäuses abdeckt.

Es versteht sich ferner, dass mit der Breite B, B', B" eine Erstreckung des Kühlelementes bezeichnet ist. Diese Erstreckung kann somit auch die Tiefe und die Höhe des Kühlelementes betreffen.

## Patentansprüche

1. Beleuchtungsvorrichtung für Fahrzeuge enthaltend
- eine Lichtquellenanordnung (1) mit einer Mehrzahl von in einer Erstreckungsebene angeordneten Lichtquellen (3), wobei die Erstreckungsebene (E) senkrecht zu einer Lichtabstrahlrichtung (11) der Lichtquellen (3) verläuft,
- eine Wärmeableitanordnung (2) zum Austausch von Wärme zwischen der Lichtquellenanordnung (1) und einem Luftstrom mit einem Kühlelement (6, 16, 26), das den Lichtquellen (3) fest zugeordnet ist,
wobei der Luftstrom in einer parallel zu Erstreckungsebene (E) der Lichtquellen (3) verlaufenden Richtung (R) geführt ist, **dadurch gekennzeichnet, dass** das Kühlelement (6, 16, 26) eine Oberflächenvergrößerung (B) in Richtung (R) des Luftstromes in Abhängigkeit von der Temperatur und/oder der Geschwindigkeit des Luftstromes und/oder in Abhängigkeit von dem Abstand benachbarter Lichtquellen (3) aufweist.

2. Beleuchtungsvorrichtung nach Anspruch 1, **dadurch gekennzeichnet, dass** das Kühlelement (6, 16) entlang eines den Lichtquellen (3) abgewandten rückseitigen Randes (10) desselben und/oder entlang eines in der Erstreckungsebene (E) der Lichtquellen (3) verlaufenden seitlichen Randes (20) desselben verbreitert ausgebildet ist.

3. Beleuchtungsvorrichtung nach Anspruch 1 oder 2, **dadurch gekennzeichnet, dass** das Kühlelement (6, 16, 26) kontinuierlich oder stufenförmig in Richtung (R) des Luftstromes verbreitert ausgebildet ist.

4. Beleuchtungsvorrichtung nach einem der Ansprüche 1 bis 3, **dadurch gekennzeichnet, dass** die Wärmeableitanordnung (2) einen Lüfter (4) aufweist zur Erzeugung des Luftstromes entlang des Kühlelementes (6, 16).

5. Beleuchtungsvorrichtung nach einem der Ansprüche 1 bis 4, **dadurch gekennzeichnet, dass** das Kühlelement (6, 16) als ein Kühlkörper (7, 17) mit einer Mehrzahl von senkrecht zur Richtung (R) des Luftstromes angeordneten Kühlflächen (8, 18) ausgebildet ist, wobei die Länge der Kühlflächen (8, 18) in Richtung (R) des Luftstromes ansteigt.

6. Beleuchtungsvorrichtung nach einem der Ansprüche 1 bis 5, **dadurch gekennzeichnet, dass** eine Mehrzahl von um einen Öffnungswinkel (Ö) geneigt zu der Richtung (R) des Luftstromes angeordnete Kühlkörper (17) vorgesehen sind.

7. Beleuchtungsvorrichtung nach einem der Ansprüche 1 bis 6, **dadurch gekennzeichnet, dass** die Lichtquellen (3) jeweils als Leuchtdioden ausgebildet sind.

8. Beleuchtungsvorrichtung nach einem der Ansprüche 1 bis 7, **dadurch gekennzeichnet, dass** die Lichtquellen (3) als LED-Chips ausgebildet sind, die auf einer Trägerplatine (24) bestückt sind und dass das Kühlelement als eine zu den Anschlüssen (25) der LED-Chips benachbarte und auf der Trägerplatine (24) aufgebrachte Metallisierung (26) ausgebildet ist, wobei die Fläche der Metallisierung (26) in Richtung (R) des Luftstromes ansteigt.

9. Beleuchtungsvorrichtung nach einem der Ansprüche 1 bis 8, **dadurch gekennzeichnet, dass** die Lichtquellen (3) reihenförmig in Richtung (R) des Luftstromes angeordnet sind und dass das Kühlelement (6, 16, 26) mechanisch und thermisch mit den Lichtquellen (3) gekoppelt ist.

## Claims

1. Lighting apparatus for vehicles comprising
- a configuration of light sources (1) with a plurality of light sources (3) arranged on an extending face, wherein the extending face (E) is perpendicular to a direction of light emitted (11) by the light sources (3);
- a heat dissipation setup (2) for the exchange of heat between the configuration of light sources (1) and an air flow by means of a cooling element (6, 16, 26), wherein said cooling element (6, 16, 26) is allocated to the light sources (3);
wherein the air of said air flow flows in a direction (R) parallel to the extending face (E) of the light sources (3), **characterized in that** the cooling element (6, 16, 26) has an enlarged surface (B) in the direction (R) of the air flow such that said enlarged surface (B) is dependent on the temperature and/or the speed of the air flow and/or the spacing of adjacent light sources (3).

2. Lighting apparatus of claim 1, **characterized in that** the cooling element (6, 16) becomes wider along a rear element side (10) facing away from the light sources (3) and/or along a lateral element edge (20) extending in the direction of the extending face (E) of the light sources (3).

3. Lighting apparatus of claim 1 or 2, **characterized in that** the cooling element (6, 16, 26) becomes wider in the direction (R) of the air flow either continuously or in steps.

4. Lighting apparatus of claims 1 to 3, **characterized in that** the heat dissipation setup (2) comprises a fan (4) for generating the air flow across and along the cooling element (6, 16).

5. Lighting apparatus of claims 1 to 4, **characterized in that** the cooling element (6, 16) is designed as a heat sink (7, 17) with a plurality of cooling faces (8, 18) perpendicular to the direction (R) of the air flow, wherein the length of the cooling faces (8, 18) increases in the direction (R) of the air flow.

6. Lighting apparatus of claims 1 to 5, **characterized in that** it comprises a plurality of heat sinks (17) tilting against the direction (R) of the air flow by an aperture angle (Ö).

7. Lighting apparatus of claims 1 to 6, **characterized in that** each of the light sources (3) is a light emitting diode.

8. Lighting apparatus of claims 1 to 7, **characterized in that** the light sources (3) are LED chips placed on a circuit board (24) and **in that** the cooling element is a plating (26) on the circuit board (24) adjacent to the connectors (25) of the LED chips, wherein the surface area of the plating (26) increases in the direction (R) of the air flow.

9. Lighting apparatus of claims 1 to 8, **characterized in that** the light sources (3) are arranged in rows in the direction (R) of the air flow and **in that** the cooling element (6, 16, 26) is coupled to the light sources (3) both mechanically and thermally.

## Revendications

1. Dispositif d'éclairage pour véhicules comprenant
un système de sources d'éclairage (1) avec une multitude de sources d'éclairage (3) disposées dans un plan de projection, ce plan de projection (E) étant perpendiculaire à un sens de diffusion de la lumière (11) des sources d'éclairage (3),
un système de déflexion de la chaleur (2) pour l'échange de la chaleur entre le système de sources d'éclairage (1) et un flux d'air avec un élément de refroidissement (6, 16, 26) fermement affecté aux sources d'éclairage (3),
le flux d'air étant guidé dans une direction (R) parallèle au plan de projection (E) des sources d'éclairage (3), **caractérisé en ce que** l'élément de refroidissement (6, 16, 26) présente un agrandissement de surface (B) dans la direction (R) du flux d'air en fonction de la température et/ou de la vitesse du flux d'air et/ou en fonction de l'écartement des sources d'éclairage voisines (3).

2. Disopositif d'éclairage selon la revendication 1, **caractérisé en ce que** l'élément de refroidissement (6, 16) s'élargit le long d'un bord (10) se trouvant à l'arrière et opposé aux sources d'éclairage (3) et/ou le long d'un bord (20) latéral en direction du plan de projection (E) des sources d'éclairage (3).

3. Dispositif d'éclairage selon la revendication 1 ou 2, **caractérisé en ce que** l'élément de refroidissement (6, 16, 26) s'élargit continuellement ou progressivement dans la direction (R) du flux d'air.

4. Dispositif d'éclairage selon l'une des revendications 1 à 3, **caractérisé en ce que** le système de déflexion de la chaleur (2) présente un ventilateur (4) servant à générer le flux d'air le long de l'élément de refroidissement (6, 16).

5. Dispositif d'éclairage selon l'une des revendications 1 à 4, **caractérisé en ce que** l'élément de refroidissement (6, 16) est formé en tant que corps de refroidissement (7, 17) avec une multitude de surfaces de refroidissement (8, 18) disposées perpendiculairement à la direction (R) du flux d'air, la longueur des surfaces de refroidissement (8, 18) augmentant dans la direction (R) du flux d'air.

6. Dispositif d'éclairage selon l'une des revendications 1 à 5, **caractérisé en ce qu'**une multitude de corps de refroidissement (17) disposés autour d'un angle d'ouverture (Ö) incliné par rapport à la direction (R) du flux d'air est prévue.

7. Dispositif d'éclairage selon l'une des revendications 1 à 6, **caractérisé en ce que** les sources d'éclairage (3) sont respectivement formées en tant que diodes lumineuses.

8. Dispositif d'éclairage selon l'une des revendications 1 à 7, **caractérisé en ce que** les sources d'éclairage (3) sont formées en tant que chips à LED qui sont montés sur une platine (24) et que l'élément de refroidissement est formé en tant que métallisation (26) voisine des raccords (25) des chips à LED et sur la platine (24), la surface de métallisation (26) augmentant dans la direction ( R) du flux d'air.

9. Dispositif d'éclairage selon l'une des revendications 1 à 8, **caractérisé en ce que** les sources d'éclairage (3) sont disposées en rangées dans la direction (R ) du flux d'air et que l'élément de refroidissement (6, 16, 26) est couplé mécaniquement et thermiquement avec les sources d'éclairage (3).
